# DEMANDE DE BREVET EUROPEEN

(11) **EP 4 147 599 A1**
(43) Date de publication de la demande: **15.03.2023**
(21) Numéro de dépôt: 22195613.9
(22) Date de dépôt: 14.09.2022
(51) Int. Cl.: A42B 3/04

(54) **DISPOSITIF DE POSITIONNEMENT D'UN CASQUE CONTRE LA MONTRE PAR RAPPORT AU DOS**

(30) Priorité: 14.09.2021 FR 2109629
(71) Demandeur: JCR, 83600 Frejus (FR)
(72) Inventeur: RATTEL, Jean-Christophe, 83700 SAINT RAPHAEL (FR)
(74) Mandataire: Casalonga

(57) **Abrégé**

Ce dispositif de positionnement (2) d'un casque aérodynamique (1) sur la tête d'un utilisateur comprend un support (3) destiné à être monté sur le casque (1) et une tige (4a) de réglage du positionnement du casque, la tige (4a) étant destinée à s'insérer de manière réglable dans le support (3) et comprenant une tête d'appui (5) destinée à prendre appui sur le corps de l'utilisateur.

## Description

### Domaine technique

La présente invention concerne les casques aérodynamiques.

Elle concerne en particulier, dans une application de l'invention, un dispositif de positionnement d'un casque aérodynamique sur la tête d'un utilisateur.

Plus particulièrement, l'invention concerne le positionnement d'un casque dit de contre-la-montre sur la tête d'un cycliste.

### Techniques antérieures

Les épreuves de contre-la-montre, et plus généralement de vitesse, requièrent un aérodynamisme optimal de l'ensemble constitué du cycliste et de son vélo.

Le matériel du cycliste a donc été adapté afin de réduire les frottements de l'air provoquant un ralentissement et donc une baisse de performances. Les cyclistes de contre-la-montre utilisent des casques ayant une forme particulière profilée. Ces casques comportent une « queue » allongée s'étendant le long de la nuque du cycliste.

Néanmoins, l'efficacité de ces casques n'est maximisée que s'ils sont positionnés de manière optimale. Cette position peut être déterminée par essais en soufflerie. Il est donc nécessaire, pour chaque coureur, de s'assurer du positionnement optimal du casque lors de son utilisation, et ce, de manière répétitive.

### Exposé de l'invention

Au vu de ce qui précède, la présente invention a pour but de proposer un dispositif d'optimisation du positionnement d'un casque aérodynamique.

L'invention a donc pour objet un dispositif de positionnement d'un casque aérodynamique sur la tête d'un utilisateur, comprenant un support destiné à être monté sur le casque et une tige de réglage du positionnement du casque, la tige étant destinée à s'insérer de manière réglable dans le support et comprenant une tête d'appui destinée à prendre appui sur le corps de l'utilisateur.

Ainsi, pour obtenir un aérodynamisme maximal, chaque cycliste peut régler le degré d'insertion de la tige dans le support selon la position idéale déterminée lors des essais en soufflerie, et s'assurer ainsi de la bonne position du casque par l'appui de la tête d'appui de la tige sur son corps.

Avantageusement, le support est destiné à être monté sur une zone postérieure du casque, ladite zone postérieure étant destinée à directement faire face au corps de l'utilisateur.

De manière préférentielle, le support comprend deux parties venant respectivement en appui sur deux faces mutuellement opposées de la zone postérieure, les deux parties étant assemblées coaxialement de manière à définir une lumière apte à recevoir la tige.

Avantageusement, les première et deuxième parties comprennent des moyens d'emboîtement complémentaires.

De manière préférentielle, la première partie du support comprend des pattes de blocage destinées à s'accrocher à la deuxième partie.

Avantageusement, la première partie et la deuxième partie du support comprennent chacune un épaulement prenant appui respectivement contre les deux faces mutuellement opposées de la zone postérieure.

Dans un mode de réalisation, la tige est filetée et de section ronde.

Dans ce mode de réalisation, la lumière comprend un filetage dans lequel la tige peut s'insérer, la deuxième partie comprenant une excroissance comprenant un trou fileté dans lequel s'insère une vis apte à venir s'appuyer sur la tige.

Dans un autre mode de réalisation, la tige est crantée, la lumière définissant un trou de forme ronde dans lequel la tige est montée de manière à, sélectivement, d'une part coulisser dans le support, et d'autre part se fixer au support par l'engagement d'au moins une butée intérieure du support dans un cran de la tige, la tige étant de section oblongue.

L'invention a également pour objet un casque aérodynamique comprenant un tel dispositif de positionnement.

### Brève description des dessins

D'autres buts, caractéristiques et avantages de l'invention apparaîtront à la lecture de la description suivante, donnée uniquement à titre d'exemple non limitatif, et faite en référence aux dessins annexés sur lesquels :
[Fig 1] illustre une vue de profil d'un casque aérodynamique comprenant un dispositif de positionnement selon l'invention ;
[Fig 2] illustre une vue arrière de la partie postérieure d'un casque aérodynamique comprenant un dispositif de positionnement selon l'invention ;
[Fig 3] illustre une coupe longitudinale d'un premier mode de réalisation du dispositif de positionnement selon l'invention ;
[Fig 4] illustre une vue de profil d'un deuxième mode de réalisation du dispositif de positionnement de la figure 3 ;
[Fig 5] illustre une vue de dessus du deuxième mode de réalisation du dispositif de positionnement selon l'invention ;
[Fig 6] illustre une coupe longitudinale du deuxième mode de réalisation dispositif de positionnement selon l'invention ; et
[Fig 7A]
   et
[Fig 7B] représentent deux vues en coupe transversale du deuxième mode de réalisation du dispositif de positionnement selon l'invention, la figure 6A décrivant la position de coulissement de la tige et la figure 6B décrivant la position de fixation de la tige au support.

### Exposé détaillé d'au moins un mode de réalisation

On a représenté sur les figures 1 et 2 un casque aérodynamique 1 pour cycliste de contre la montre selon l'invention.

Le cas échéant, l'invention s'applique aussi à d'autres types de casques, tels que des casques de triathlon, de route, etc.

Ce casque 1 comporte une coque profilée C comprenant une partie antérieure I, une partie postérieure II effilée, une partie supérieure III et une partie inférieure IV ouverte par laquelle le casque 1 est positionné sur la tête d'un utilisateur.

Il comporte en outre un dispositif de positionnement 2 destiné à garantir la position du casque 1 sur la tête de l'utilisateur, dans une position aérodynamique optimale correspondant à la position optimale testée en soufflerie. Le dispositif de positionnement 2 est positionné sur la partie postérieure II du casque 1.

La figure 3 décrit une vue de profil en coupe longitudinale du dispositif de positionnement 2 selon l'invention. Ce dispositif comprend un support 3 et une tige 4a axialement déplaçable par rapport à la coque du casque et qui est destinée à venir prendre appui contre le corps du cycliste pour garantir un positionnement prédéterminé et reproductible, du casque sur la tête de l'utilisateur.

La tige 4acomprend à l'une de ses extrémités une tête d'appui 5, l'extrémité opposée comprenant un filetage permettant son insertion dans le support 3 de façon plus ou moins profonde, de manière à pouvoir régler la position de la tête d'appui 5 par rapport au support 3 et le positionnement du casque selon la position idéale de l'utilisateur. La tige 4a est montée de manière réglable axialement dans le support 3, qui est fixé à la partie postérieure II du casque 1, sur une zone 6 du casque destinée à directement faire face au dos ou à la nuque du cycliste. De cette manière, la tête d'appui 5 de la tige 4a insérée dans le support 3 peut venir prendre appui sur le corps de l'utilisateur ayant enfilé le casque 1. Plus particulièrement, dans un mode de réalisation, la tête d'appui 5 prend appui sur la région cervicale postérieure, à la base de la nuque de l'utilisateur, assurant ainsi un positionnement correct et aérodynamique du casque 1 sur la tête de l'utilisateur.

La zone 6 de la partie postérieure II du casque 1 sur laquelle est monté le support 3 est représentée en coupe sur la figure 3.

Le support 3 comprend une première partie 7 et une deuxième partie 8. Les deux parties 7 et 8 du support 3 viennent respectivement en appui sur les deux faces mutuellement opposées 6a et 6b de la zone postérieure 6 de la partie postérieure II du casque 1.

Les deux parties 7 et 8 du support comprennent des moyens d'emboîtement complémentaires sur leurs surfaces extérieures non représentés comprenant d'une part deux gorges latérales pratiquées dans la deuxième partie 8 et d'autre part deux pattes de blocage de la première partie 7 s'insérant respectivement par encliquetage dans les gorges latérales en s'accrochant sur des rebords de cette deuxième partie 8. De cette manière, les deux parties 7 et 8 sont suffisamment solidarisées pour former le support 3.

Les deux parties 7 et 8 du support 3 comprennent chacune un épaulement respectivement 10 et 11 venant prendre appui contre les deux faces mutuellement opposées 6a et 6b de la zone postérieure 6.

Les deux parties 7 et 8 du support 3, solidarisées par l'intermédiaire des moyens d'emboîtement complémentaires, sont assemblées coaxialement de manière à définir une lumière. Cette lumière est de forme ronde et reçoit la tige 4a, de section ronde elle aussi, qui s'y engage par son extrémité opposée à la tête d'appui 5. La tige 4a est filetée, et s'engage dans un filetage 12 positionné dans la lumière pratiquée dans le support 3 pour recevoir la tige 4a. La tige 4a peut ainsi coulisser dans le support 3 selon l'axe de la lumière du support 3 de manière à allonger ou raccourcir la distance entre la tête d'appui 5 et la paroi de la zone postérieure 6 du casque 1. On entend par axe de la lumière du support 3 l'axe d'assemblage des deux parties 7 et 8 du support.

La deuxième partie 8 comprend sur son épaulement 11 une excroissance 13 s'étendant parallèlement à l'axe de la lumière.

Cette excroissance 13 comprend un trou perpendiculaire à l'axe de la lumière pratiquée dans le support 3. Ce trou comprend un filetage 14 recevant une vis filetée 15 venant s'appuyer sur la tige 4a insérée dans le support 3. Ainsi, la vis 15 bloque le mouvement de la tige 4a, une fois que la tige 4a a sa position idéale testée en soufflerie.

Par conséquent, l'utilisateur du casque 1 peut régler la distance entre la tête d'appui 5 et la paroi de la zone postérieure 6 du casque de manière à obtenir la configuration idéale déterminée lors des tests en soufflerie et adaptée à sa position, et la bloquer pour ainsi s'assurer par un contact constant de la tête d'appui sur sa nuque tout au long de la course, d'un aérodynamisme amélioré et d'un bon positionnement du casque sur sa tête.

La tige 4a est réalisée en plastique souple, afin de ne pas blesser l'utilisateur, par exemple en cas de chute.

Les figures 4 à 7A et 7B décrivent un deuxième mode de réalisation selon l'invention, dans lequel la tige n'est plus filetée mais crantée.

Dans ce deuxième mode de réalisation, une tige 4b comprend, comme la tige 4a une tête, mais dont le filetage est remplacé par des crans 16. Comme sur le premier mode de réalisation, un support 17 formé par l'assemblage de deux parties 18 et 19 via des moyens d'emboîtement complémentaires comprenant d'une part deux gorges latérales pratiquées dans la deuxième partie 18 et d'autre part deux pattes de blocage 20. Les deux parties 18 et 19 comprennent chacune un épaulement respectivement 21 et 22 venant prendre appui contre les deux faces mutuellement opposées 6a et 6b de la zone postérieure 6. Les parties 18 et 19 sont assemblées coaxialement de manière à définir une lumière au sein du support 17, visible sur la figure 5.

La figure 5 représente une vue de dessus du dispositif de positionnement du casque 2 selon l'invention.

Le support 17 comprend dans sa surface intérieure au moins une butée intérieure 23. Sur la figure 6, le support comprend par exemple deux butées intérieures 23a et 23b. La lumière du support 17 est de forme relativement ronde et la tige 4b de ce deuxième mode de réalisation est de section oblongue. Le diamètre de la lumière du support 17 est suffisamment grand pour permettre à la tige oblongue 4b de coulisser dans le support 17. Le diamètre de la lumière est aussi suffisamment grand pour permettre une rotation de la tige oblongue 4b autour de l'axe de la lumière du support 17. On entend par axe de la lumière l'axe d'assemblage des deux parties 18 et 19 du support 17.

Comme le montrent les figures 5, 6, 7A et 7B, lorsque la tige oblongue 4b subit une rotation autour de l'axe de la lumière du support 17, les butées intérieures 23a et 23b viennent s'engager dans les crans 16 de la tige 4b, fixant ainsi la tige en position selon ce même axe de la lumière. La tige 4b peut donc sélectivement d'une part coulisser dans le support 17 lorsqu'elle est positionnée comme décrit sur la figure 7A, et d'autre part se fixer au support 17 par l'engagement d'au moins une butée intérieure 23 du support 17 dans au moins un cran 16 de la tige oblongue 4b, comme décrit sur la figure 7B.

Ce deuxième mode de réalisation présente un coût de fabrication moins élevé, comprenant moins d'éléments en notamment ne comportant pas de filetage ni d'excroissance ni de vis de blocage. Toutefois, il est moins précis dans le positionnement de la tige que le premier mode de réalisation, dont le filetage permet de régler la tige 4a dans le support aussi précisément que possible, alors que le crantage est régulier et ne permet pas de fixer la tige 4b entre deux crans 16a et 16b successifs.

## Revendications

1. Dispositif de positionnement (2) d'un casque aérodynamique (1) sur la tête d'un utilisateur, comprenant un support (3 ; 17) destiné à être monté sur le casque (1) et une tige (4a ; 4b) de réglage du positionnement du casque, la tige (4a ; 4b) étant destinée à s'insérer de manière réglable dans le support (3 ; 17) et comprenant une tête d'appui (5) destinée à prendre appui sur le corps de l'utilisateur.

2. Dispositif selon la revendication 1, **caractérisé en ce que** le support (3 ; 17) est destiné à être monté sur une zone postérieure (6) du casque, ladite zone postérieure (6) étant destinée à directement faire face au corps de l'utilisateur.

3. Dispositif selon la revendication 2, **caractérisé en ce que** le support (3 ; 17) comprend deux parties (7 et 8 ; 18 et 19) venant respectivement en appui sur deux faces mutuellement opposées (6a et 6b) de la zone postérieure (6), les deux parties (7 et 8 ; 18 et 19) étant assemblées coaxialement de manière à définir une lumière apte à recevoir la tige (4a ; 4b).

4. Dispositif selon la revendication 3, **caractérisé en ce que** les première et deuxième parties (7 et 8 ; 18 et 19) comprennent des moyens d'emboîtement complémentaires.

5. Dispositif selon la revendication 4, **caractérisé en ce que** la première partie (7 ; 18) du support (3 ; 17) comprend des pattes de blocage (9) destinées à s'accrocher à la deuxième partie (8 ; 19).

6. Dispositif selon la revendication 3 à 5, **caractérisé en ce que** la première partie (7 ; 18) et la deuxième partie (8 ; 19) du support (3 ; 17) comprennent chacune un épaulement (10 et 11 ; 21 et 22) prenant appui respectivement contre les deux faces mutuellement opposées (6a et 6b) de la zone postérieure (6).

7. Dispositif selon l'une des revendications 3 à 6, **caractérisé en ce que** la tige (4a) est filetée et de section ronde.

8. Dispositif selon la revendication 7, **caractérisé en ce que** la lumière comprend un filetage (12) dans lequel la tige (4a) peut s'insérer, la deuxième partie (8) comprenant une excroissance (13) comprenant un trou fileté (14) dans lequel s'insère une vis (15) apte à venir s'appuyer sur la tige (4a).

9. Dispositif selon l'une des revendications 3 à 6, **caractérisé en ce que** la tige (4b) est crantée, la lumière définissant un trou de forme ronde dans lequel la tige (4b) est montée de manière à, sélectivement, d'une part coulisser dans le support (17), et d'autre part se fixer au support (17) par l'engagement d'au moins une butée intérieure (23) du support (17) dans un cran (16) de la tige (4b), la tige (4b) étant de section oblongue.

10. Casque aérodynamique (1) **caractérisé en ce qu'**il comprend un dispositif de positionnement (2) selon l'une des revendications 1 à 9.
